# EUROPÄISCHE PATENTSCHRIFT

(11) **EP 1 322 474 B1**
(45) Veröffentlichungstag und Bekanntmachung des Hinweises auf die Patenterteilung: **15.10.2008**
(21) Anmeldenummer: 01969613.7
(22) Anmeldetag: 20.08.2001
(51) Int. Cl.: B41F 13/26, B41F 13/30

(54) **LAGERUNG FÜR ZYLINDER ODER TROMMELN IN DRUCKMASCHINEN**
BEARING FOR A CYLINDER OR DRUM IN A PRINTING MACHINE
ELEMENT D'APPUI POUR CYLINDRES OU TAMBOURS DANS DES MACHINES D'IMPRESSION

(30) Priorität: 13.09.2000 DE 10045146
(43) Veröffentlichungstag der Anmeldung: 02.07.2003
(73) Patentinhaber: Schaeffler KG, 91074 Herzogenaurach (DE)
(72) Erfinder: DITTENHÖFER, Thomas, 97519 Riedbach (DE)
(86) Internationale Anmeldenummer: PCT/EP2001/009559
(87) Internationale Veröffentlichungsnummer: WO 2002/022361

(56) Entgegenhaltungen:
- DE-A- 4 126 545
- DE-A- 4 224 318

## Beschreibung

### Anwendungsgebiet der Erfindung

Die Erfindung betrifft eine Lagerung für Zapfen von Zylindern oder Trommeln in Druckmaschinen, wobei der Zapfen in wenigstens einem in einer Bohrung einer Seitenwand angeordneten Wälzlager aufgenommen ist.

### Hintergrund der Erfindung

Derartige Lagerungen sind in einer Vielzahl von Ausführungsvarianten bereits vorbekannt. So ist beispielsweise in der DE 42 24 318 C2 eine Lagerung für einen Zylinder von Druckmaschinen beschrieben, bei der ein Zylinderzapfen in einem in einer Bohrung fixierten Lager aufgenommen ist. Der Zapfen ist von einem einstückigen Innenring aufgenommen, der die innere Laufbahn für mehrreihig angeordnete zylindrische Wälzkörper bildet. Ein zugehöriger Außenring, der in einem Gehäuse fixiert ist, bildet die äußere Laufbahn für die Wälzkörper.

Derartige Lagerungen für Zylinder oder Trommeln von Druckmaschinen sind oftmals auch als Exzenterlager ausgebildet. Ein solches Lager, welches die Merkmale des Oberbegriff von Anspruch 1 aufweist, geht aus der DE 41 26 545 C2 hervor. Das dort beschriebene Dreiringwälzlager besteht aus einem mit einem Zapfen eines Gummituchzylinders verbundenen inneren Lagerring des Innenlagers, der mit einer zum Zapfen konzentrisch äußeren Laufbahn versehen ist. Das Dreiringwälzlager weist ferner in einem Lagergehäuse einen äußeren Lagerring eines äußeren Lagers auf, der mit einer zur Bohrung des Lagergehäuses konzentrischen inneren Laufbahn versehen ist. Zwischen innerem Lagerring und äußerem Lagerring ist ein die Laufbahn für das innere Lager und das äußere Lager tragender, einteiliger exzentrischer Zwischenring vorgesehen, der durch außerhalb des Lagergehäuses liegende Betätigungsmittel in Umfangsrichtung schwenkbar ist.

Zur radialen Abstützung sind zwischen dem mit dem Zapfen verbundenen inneren Lagerring und dem exzentrischen Zwischenring einerseits und zwischen dem äußeren Lagerring und dem exzentrischen Zwischenring andererseits Radiallagerreihen in Form von Zylinderrollenlagerreihen vorgesehen, wobei neben einer Zylinderrollenlagerreihe an mindestens einem axialen Ende Axiallagerreihen, z. B. Kugellagerreihen bzw. Kreuzrollenaxiallager im inneren Lager bzw. Kugellagerreihen im äußeren Lager zur getrennten Aufnahme von axialen Kräften angeordnet sind.

Derartige Exzenterlager sind in der Druckindustrie immer dann besonders vorteilhaft einsetzbar, wenn mehrere Druckzylinder nebeneinander mit ihren Mantelflächen sich berührend angeordnet sind. Durch die einstellbare Exzentrizität der einzelnen Lagerungen lassen sich die Zylinder genau zueinander einstellen, so können z. B. in einfacher Weise Toleranzen ausgeglichen werden.

Nachteilig dabei ist, dass solche Lageranordnungen für Druckzylinder eine geringe Biegesteifigkeit aufweisen. Dies ist besonders dann gravierend, wenn lange Druckzylinder im Einsatz sind, weil sich die mangelnde Biegesteifigkeit negativ auf die Druckqualität auswirkt.

### Zusammenfassung der Erfindung

Der Erfindung liegt deshalb die Aufgabe zu Grunde, die geschilderten Nachteile zu vermeiden und eine Wälzlagerung für die Zapfen von Zylindern oder Trommeln in Druckmaschinen bereitzustellen, die in einfacher Weise eine verbesserte Biegesteifigkeit aufweist.

Erfingdungsgemäß wird diese Aufgabe nach dem kennzeichnenden Teil von Anspruch 1 dadurch gelöst, dass in der Bohrung der Seitenwand eine Lagerbuchse aufgenommen ist, in deren durchgehender Lagerbohrung ein erstes Stützlager angeordnet ist, von dem in axialer Richtung beabstandet außerhalb der Lagerbohrung ein zweites radial einstellbares Stützlager angeordnet ist, wobei das zweite Stützlager von einem Gehäuse aufgenommen ist, das mit der Seitenwand lösbar und damit gegenüber dieser verschiebbar verbunden ist.

Es liegt auf der Hand, dass schon allein durch die beiden axial voneinander beabstandeten Stützlager im Vergleich zu nur einem Stützlager eine wesentlich besser Biegesteifigkeit des mit dem Zapfen verbundenen Zylinders erreicht wird. Durch das radial einstellbare zweite Stützlager kann darüber hinaus auf den Druckzylinder ein Biegemoment aufgebracht werden, das zu einer gewünschten Vorbiegung führt. Auf diese Weise ist sichergestellt, dass im Zusammenwirken mit benachbart angeordneten Zylindern bei Betreiben der Druckmaschine eine weitgehend gerade Biegelinie erreicht werden kann. Damit wiederum ergeben sich konstante Druckkräfte über die gesamte Zylinderlänge, die sich positiv auf die Druckqualität, insbesondere bei hohen Drehzahlen der Zylinder, auswirken. Anders ausgedrückt, durch die radial einstellbare Stützlagerung wird eine Vorbiegung des Druckzylinders erreicht, die der Verformung während des Druckbetriebes durch Liniendruckkräfte beteiligter Zylinder entgegenwirkt.

Vorteilhafte Weiterbildungen der Erfindung sind in den Unteransprüchen 2 bis 13 beschrieben.

So ist nach Anspruch 2 vorgesehen, dass das Gehäuse an zwei gegenüberliegenden Umfangsstellen mit je einem Bolzen verbunden ist, der jeweils von einem Lagerbock aufgenommen ist, der mit Befestigungsschrauben an der Seitenwand gehalten ist, wobei nach Anspruch 3 der Durchmesser der Befestigungsschrauben kleiner als der Durchmesser der zugehörigen Bohrungen im Lagerbock ist.

Aus einem weiteren Merkmal der Erfindung gemäß Anspruch 4 geht hervor, dass über wenigstens einem der Lagerböcke eine Stellschraube zu dessen Beaufschlagung mit einer Verschiebekraft angeordnet ist, wobei die Stellschraube in einem Aufnahmeteil gehalten ist, das über Befestigungsschrauben an der Seitenwand gehalten ist. Wird nur einer der Lagerböcke mit der Stellschraube beaufschlagt, so verschiebt sich das Lager praktisch um einen Drehpunkt, der durch den anderen Lagerbock gebildet ist. Werden hingegen beide Lagerböcke mit einer Verschiebekraft beaufschlagt, so wird das zweite Stützlager in seiner Gesamtheit an beiden Seiten gleichmäßig verschoben.

Weitere konstruktive Besonderheiten der Erfindung sind den nachfolgenden Ansprüchen entnehmbar. So soll das zweite Stützlager gemäß Anspruch 5 im Gehäuse an einer Seite von einem radial nach innen weisenden Flansch umfasst sein, der über Befestigungsschrauben mit diesem verbunden ist. Aus Anspruch 6 geht hervor, dass die Lagerbuchse einen radial nach außen weisenden Flansch mit durchgehenden Bohrungen aufweist, durch die Befestigungsschrauben zur Fixierung an der Seitenwand geführt sind. Nach einem anderen zusätzlichen Merkmal gemäß Anspruch 7 soll das zweite Stützlager als ein mehrreihiges Zylinderrollenlager ausgebildet sein.

In den Ansprüchen 8 und 9 ist die Abdichtung der erfindungsgemäßen Lagerart beschrieben, wobei nach Anspruch 8 zwischen Lagerbuchse und Gehäuse und nach Anspruch 9 im Bereich des Flansches des Gehäuses je eine Dichtung angeordnet sein soll. Nach einem weiteren zusätzlichen Merkmal der Erfindung gemäß Anspruch 10 soll das erste Stützlager ebenfalls als ein mehrreihiges Zylinderrollenlager ausgebildet sein, das nach Anspruch 11 auch ein exzentrisches Lager sein kann. Das erste Stützlager ist gemäß Anspruch 12 auf dem Zapfen durch eine Sicherungsmutter gehalten und weist gemäß Anspruch 13 ebenfalls eine Dichtung auf.

Die Erfindung wird an nachstehendem Ausführungsbeispiel näher beschrieben.

### Kurze Beschreibung der Zeichnungen

Es zeigen:
- Figur 1: einen Axialschnitt entlang der Linie I-I in Figur 2 durch eine erfindungsgemäße Lageranordnung und
- Figur 2: eine Seitenansicht auf die erfindungsgemäße Lageranordnung im Bereich des zweiten Stützlagers.

### Ausführliche Beschreibung der Zeichnungen

Der in Figur 1 gezeigte Druckzylinder 1 weist den mehrfach abgestuften Zapfen 2 auf, der über das erste Stützlager 3 und das axial davon beabstandete zweite Stützlager 4 in der Seitenwand 5 gehalten ist, so dass dieser um seine Achse 6 rotieren kann. Das erste Stützlager 3 ist in der durchgehenden Lagerbohrung 7 der Lagerbuchse 8 aufgenommen, die am rechtsseitigen Ende den radial nach außen weisenden Flansch 9 besitzt, der mit durchgehenden Bohrungen 10 versehen ist, so dass die Lagerbuchse 8 mit Hilfe von Befestigungsschrauben 11 in der Bohrung 12 der Seitenwand 5 gehalten ist. Das erste Stützlager 3 ist als ein dreireihiges Zylinderrollenlager ausgebildet, dessen in Käfigen 13 geführte Zylinderrollen 14 auf zugehörigen Laufbahnen abwälzen, die einerseits vom Innenring 15 und andererseits von der inneren Mantelfläche der Lagerbuchse 8 gebildet sind. Das Stützlager 3 ist linksseitig durch die Dichtung 16 abgedichtet und rechtsseitig über seinen Innenring 15 mit der Sicherungsmutter 17 auf dem Lagerzapfen 2 gehalten, wobei die Sicherungsmutter 17 durch den Stift 18 auf dem Zapfen 2 an der gewünschten Stelle fixierbar ist. Wie aus Figur 2 ersichtlich, hat das Stützlager 3 eine exzentrisch ausgebildete Lagerbuchse 8, deren Achse 19 zur Achse 6 des Zapfens 2 versetzt ist.

Wie die Figuren 1 und 2 weiter zeigen, ist das zweite Stützlager 4 axial beabstandet vom ersten Stützlager 3 außerhalb der Lagerbohrung 7 in dem Gehäuse 20 aufgenommen, das über seinen Flansch 21 mittels Befestigungsschrauben 22 mit dem Lageraußenring 23 verbunden ist. Zum als doppelreihigen Zylinderrollenlager ausgebildeten zweiten Stützlager 4 gehören weiter der Lagerinnenring 24 und die im Käfig 25 geführten Zylinderrollen 26. Die Abdichtung des zweiten Stützlagers 4 erfolgt linksseitig durch die schleifende Dichtung 27, die zwischen den Stirnseiten von Lagerbuchse 8 und dem Gehäuse 20 auf dem Lageraußenring 23 sitzend angeordnet ist. Zur Dichtung gehört ebenfalls der Dichtring 28, der den zwischen Flansch 21 und Zapfen 2 gebildeten Spalt verschließt.

Wie Figur 2 weiter zeigt, ist das Gehäuse 20 an zwei gegenüberliegenden Umfangsstellen mit je einem Bolzen 29 verbunden, der jeweils von einem Lagerbock 30 aufgenommen ist, der wiederum an der Seitenwand 5 über Befestigungsschrauben 31 gehalten ist. Der Durchmesser der Befestigungsschrauben 31 ist dabei kleiner als der Durchmesser der zugehörigen Bohrungen 32 im Lagerbock 30. Über dem linksseitigen Lagerbock 30 ist die Stellschraube 33 angeordnet, die im Aufnahmeteil 34 untergebracht ist, das über Befestigungsschrauben 35 mit der Seitenwand 5 verbunden ist.

Soll nun einer im Druckbetrieb festgestellten unerwünschten Durchbiegung des Druckzylinders 1 begegnet werden, so werden zunächst die in beiden Lagerböcken 30 gemäß Figur 2 angeordneten Befestigungsschrauben 31 gelöst, d. h. aus ihrer mit einem Gewinde versehenen Aufnahmebohrung in der Seitenwand 5 geringfügig herausgedreht. Wird nun die im Aufnahmeteil 34 angeordnete Stellschraube 33 in Pfeilrichtung nach unten bewegt, so wird der Verschiebekraft folgend auch der linksseitig angeordnete Lagerbock 30 nach unten bewegt. Dies ist möglich, weil der Durchmesser der Befestigungsschrauben 31 geringer als die Bohrung 32 im Lagerbock 30 ist, d. h. weil zwischen beiden ein Spalt gebildet ist. Im vorliegenden Fall wird je nach Bewegung der Stellschraube 33 eine teilweise Bewegung des im Gehäuse 20 angeordneten Stützlagers 4 nach unten erfolgen, wobei der Drehpunkt im oder beim rechtsseitigen Lagerbock 30 zu suchen ist. Es ist aber auch denkbar, rechtsseitig über den Lagerbock 30 eine weitere Stellschraube 33 anzuordnen. In den zwischen Lagerbock 30 und Aufnahmeteil 24 nach dem Verstellen gebildeten Spalt kann gegebenenfalls eine Abstandsscheibe eingeschoben werden. Das beschriebene Stützlagerkonzept kann entweder einseitig oder auf beiden Seiten des Druckzylinders 1 eingesetzt werden.

### Bezugszeichen

- 1: Druckzylinder
- 2: Zapfen
- 3: erstes Stützlager
- 4: zweites Stützlager
- 5: Seitenwand
- 6: Achse
- 7: durchgehende Lagerbohrung
- 8: Lagerbuchse
- 9: Flansch
- 10: Bohrung
- 11: Befestigungsschraube
- 12: Bohrung
- 13: Käfig
- 14: Zylinderrolle
- 15: Innenring
- 16: Dichtung
- 17: Sicherungsmutter
- 18: Stift
- 19: Achse
- 20: Gehäuse
- 21: Flansch
- 22: Befestigungsschraube
- 23: Lageraußenring
- 24: Lagerinnenring
- 25: Käfig
- 26: Zylinderrolle
- 27: Dichtung
- 28: Dichtring
- 29: Bolzen
- 30: Lagerbock
- 31: Befestigungsschraube
- 32: Bohrung
- 33: Stellschraube
- 34: Aufnahmeteil
- 35: Befestigungsschraube

## Patentansprüche

1. Lagerung für Zapfen (2) von Zylindern (1) oder Trommeln in Druckmaschinen, wobei der Zapfen (2) in wenigstens einem in einer Bohrung (12) einer Seitenwand (5) angeordneten Wälzlager aufgenommen ist, **dadurch gekennzeichnet, dass** in der Bohrung (12) der Seitenwand (5) eine Lagerbuchse (8) aufgenommen ist, in deren durchgehender Lagerbohrung (7) ein erstes Stützlager (3) angeordnet ist, von dem in axialer Richtung beabstandet, außerhalb der Lagerbohrung (7) ein zweites radial einstellbares Stützlager (4) angeordnet ist, wobei das zweite Stützlager (4) von einem Gehäuse (20) aufgenommen ist, das mit der Seitenwand (5) lösbar und damit gegenüber dieser verschiebbar verbunden ist.

2. Lagerung nach Anspruch 1, **dadurch gekennzeichnet, dass** das Gehäuse (20) an zwei gegenüberliegenden Umfangsstellen mit je einem Bolzen (29) verbunden ist, der jeweils von einem Lagerbock (30) aufgenommen ist, der mit Befestigungsschrauben (31) an der Seitenwand (5) gehalten ist.

3. Lagerung nach Anspruch 2, **dadurch gekennzeichnet, dass** der Durchmesser der Befestigungsschrauben (31) kleiner als der Durchmesser der zugehörigen Bohrungen (32) im Lagerbock (30) ist.

4. Lagerung nach Anspruch 2, **dadurch gekennzeichnet, dass** über wenigstens einem der Lagerböcke (30) eine Stellschraube (33) zu dessen Beaufschlagung mit einer Verschiebekraft angeordnet ist, wobei die Stellschraube (33) in einem Aufnahmeteil (34) gehalten ist, das über Befestigungsschrauben (35) an der Seitenwand (5) gehalten ist.

5. Lagerung nach Anspruch 1, **dadurch gekennzeichnet, dass** das zweite Stützlager (4) im Gehäuse (20) an einer Seite von einem radial nach innen weisenden Flansch (21) umfasst ist, der über Befestigungsschrauben (22) mit diesem verbunden ist.

6. Lagerung nach Anspruch 1, **dadurch gekennzeichnet, dass** die Lagerbuchse (8) einen radial nach außen weisenden Flansch (9) mit durchgehenden Bohrungen (10) aufweist, durch die Befestigungsschrauben (11) zur Fixierung an der Seitenwand (5) geführt sind.

7. Lageranordnung nach Anspruch 1, **dadurch gekennzeichnet, dass** das zweite Stützlager (4) als ein mehrreihiges Zylinderrollenlager ausgebildet ist.

8. Lageranordnung nach Anspruch 1, **dadurch gekennzeichnet, dass** zwischen Lagerbuchse (8) und Gehäuse (20) eine Dichtung (27) angeordnet ist.

9. Lageranordnung nach Anspruch 1, **dadurch gekennzeichnet, dass** im Bereich des Flansches (21) des Gehäuses (20) eine Dichtung (28) angeordnet ist.

10. Lageranordnung nach Anspruch 1, **dadurch gekennzeichnet, dass** das erste Stützlager (3) als ein mehrreihiges Zylinderrollenlager ausgebildet ist.

11. Lageranordnung nach Anspruch 1, **dadurch gekennzeichnet, dass** das erste Stützlager (3) ein exzentrisch ausgebildetes Lager ist.

12. Lageranordnung nach Anspruch 1, **dadurch gekennzeichnet, dass** das erste Stützlager (3) auf dem Zapfen (2) durch eine Sicherungsmutter (17) gehalten ist.

13. Lageranordnung nach Anspruch 1, **dadurch gekennzeichnet, dass** das erste Stützlager (3) mit einer Dichtung (16) versehen ist.

## Claims

1. Mounting for journals (2) of cylinders (1) or drums in printing machines, the journal (2) being accommodated in at least one antifriction bearing arranged in a drilled hole (12) in a side wall (5), **characterized in that** in the drilled hole (12) in the side wall (5) there is arranged a bearing bush (8), in the continuous bearing bore (7) of which a first supporting bearing (3) is arranged, a second, radially adjustable supporting bearing (4) being arranged at a distance therefrom in the axial direction, outside the bearing bore (7), the second supporting bearing (4) being accommodated by a housing (20), which is connected to the side wall (5) such that it can be loosened and therefore displaced with respect to the latter.

2. Mounting according to Claim 1, **characterized in that** the housing (20) is connected at two opposite circumferential points to a pin (29) in each case, which is in each case accommodated by a bearing block (30), which is held on the side wall (5) by fixing screws (31).

3. Mounting according to Claim 2, **characterized in that** the diameter of the fixing screws (31) is smaller than the diameter of the associated drilled holes (32) in the bearing block (30).

4. Mounting according to Claim 2, **characterized in that** above at least one of the bearing blocks (30) there is arranged a setting screw (33) to apply a displacement force thereto, the setting screw (33) being accommodated in a holding part (34) which is held on the side wall (5) by fixing screws (35).

5. Mounting according to Claim 1, **characterized in that** the second supporting bearing (4) in the housing (20) is enclosed on one side by a flange (21) which points radially inwards and which is connected to the said housing by fixing screws (22).

6. Mounting according to Claim 1, **characterized in that** the bearing bush (8) has a flange (9) which points radially outwards and has continuous drilled holes (10) through which fixing screws (11) for fixing to the side wall (5) are led.

7. Bearing arrangement according to Claim 1, **characterized in that** the second supporting bearing (4) is formed as a multi-row cylinder roller bearing.

8. Bearing arrangement according to Claim 1, **characterized in that** a seal (27) is arranged between bearing bush (8) and housing (20).

9. Bearing arrangement according to Claim 1, **characterized in that** a seal (28) is arranged in the region of the flange (21) of the housing (20).

10. Bearing arrangement according to Claim 1, **characterized in that** the first supporting bearing (3) is formed as a multi-row cylinder roller bearing.

11. Bearing arrangement according to Claim 1, **characterized in that** the first supporting bearing (3) is an eccentric bearing.

12. Bearing arrangement according to Claim 1, **characterized in that** the first supporting bearing (3) is retained on the journal (2) by a securing nut (17).

13. Bearing arrangement according to Claim 1, **characterized in that** the first supporting bearing (3) is provided with a seal (16).

## Revendications

1. Appui pour tourillon (2) de cylindres (1) ou de tambours dans des machines d'impression, dans lequel le tourillon (2) est reçu dans au moins un palier à roulement disposé dans un alésage (12) d'une paroi latérale (5), **caractérisé en ce qu'**une douille-palier (8) est reçue dans l'alésage (12) de la paroi latérale (5), un premier palier de support (3) étant disposé dans l'alésage de palier (7) traversant de la douille-palier (8), un deuxième palier de support (4) ajustable radialement étant disposé à distance axiale du premier palier de support en dehors de l'alésage de palier (7), le deuxième palier de support (4) étant reçu par un boîtier (20) qui est connecté de manière détachable à la paroi latérale (5) et qui peut donc coulisser par rapport à celle-ci.

2. Appui selon la revendication 1, **caractérisé en ce que** le boîtier (20) est connecté en deux points opposés de la périphérie à un boulon respectif (29), qui est reçu à chaque fois par un bloc de fixation (30) qui est fixé à la paroi latérale (5) par des vis de fixation (31).

3. Appui selon la revendication 2, **caractérisé en ce que** le diamètre des vis de fixation (31) est inférieur au diamètre des alésages associés (32) dans le bloc de fixation (30).

4. Appui selon la revendication 2, **caractérisé en ce que** par-dessus au moins l'un des blocs de fixation (30) est disposée une vis de réglage (33) en vue de sa sollicitation par une force de coulissement, la vis de réglage (33) étant maintenue dans une partie de réception (34) qui est fixée à la paroi latérale (5) par le biais de vis de fixation (35).

5. Appui selon la revendication 1, **caractérisé en ce que** le deuxième palier de support (4) dans le boîtier (20) est entouré d'un côté par une bride (21) tournée radialement vers l'intérieur, qui lui est connectée par le biais de vis de fixation (22).

6. Appui selon la revendication 1, **caractérisé en ce que** la douille-palier (8) présente une bride (9) tournée radialement vers l'extérieur, avec des alésages traversants (10) à travers lesquels sont guidées les vis de fixation (11) pour la fixation à la paroi latérale (5).

7. Agencement de palier selon la revendication 1, **caractérisé en ce que** le deuxième palier de support (4) est réalisé en tant que palier à rouleaux cylindriques à plusieurs rangées.

8. Agencement de palier selon la revendication 1, **caractérisé en ce que** l'on dispose une garniture d'étanchéité (27) entre la douille-palier (8) et le boîtier (20).

9. Agencement de palier selon la revendication 1, **caractérisé en ce que** l'on dispose une garniture d'étanchéité (28) dans la région de la bride (21) du boîtier (20).

10. Agencement de palier selon la revendication 1, **caractérisé en ce que** le premier palier de support (3) est réalisé sous la forme d'un palier à rouleaux cylindriques à plusieurs rangées.

11. Agencement de palier selon la revendication 1, **caractérisé en ce que** le premier palier de support (3) est un palier excentrique.

12. Agencement de palier selon la revendication 1, **caractérisé en ce que** le premier palier de support (3) est fixé sur le tourillon (2) par un écrou de fixation (17).

13. Agencement de palier selon la revendication 1, **caractérisé en ce que** le premier palier de support (3) est pourvu d'une garniture d'étanchéité (16).
